# EUROPÄISCHE PATENTSCHRIFT

(11) **EP 0 568 722 B1**
(45) Veröffentlichungstag und Bekanntmachung des Hinweises auf die Patenterteilung: **26.04.1995**
(21) Anmeldenummer: 92107813.5
(22) Anmeldetag: 08.05.1992
(51) Int. Cl.: F04D 29/34

(54) **Lüfterrad mit axialem Wurf**
Fan rotor with axial discharge
Roue de ventilateur à décharge axiale

(43) Veröffentlichungstag der Anmeldung: 10.11.1993
(73) Patentinhaber: Jakob, Karl, Dipl.-Ing.(FH), D-85598 Baldham (DE)
(72) Erfinder: Jakob, Karl, Dipl.-Ing.(FH), D-85598 Baldham (DE)
(74) Vertreter: Körner, Ekkehard, Dipl.-Ing.

(56) Entgegenhaltungen:
- DE-A- 1 503 675
- DE-A- 4 033 104
- PATENT ABSTRACTS OF JAPAN vol. 6, no. 120 (M-140)(998) 3. Juli 1982 & JP-A-5746097 (TOKYO SHIBAURA DENKI) 16. März 1982
- Section PQ, Week 8705, 4. Februar 1987 Derwent Publications Ltd., London, GB;Class Q56, AN 87-035704/05, & SU-A-1236187 (SELKHOZKHIMMASHBUR) 12. September 1984

## Beschreibung

Die Erfindung bezieht sich auf ein Lüfterrad mit axialem Wurf nach dem Oberbegriff des Anspruchs 1. Ein solches Lüfterrad ist aus der JP-A-57-46097 bekannt.

Bei dem bekannten Lüfterrad sind die Ausschnitte im Mantel des Trägerkörpers schlanke Schlitze, die sich zwar im wesentlichen axial, jedoch unter einem spitzen Winkel zur Achse erstrecken, wodurch der Anstellwinkel der Flügel bestimmt wird. Die Flügel weisen Füße mit einer Breite auf, die der Breite der Schlitze entspricht, und die Füße sind an ihren axialen Enden mit Nasen versehen, die unter den Mantel bzw. in einen Durchbruch im Boden des Trägerkörpers greifen.

Lüfterräder werden für unterschiedliche Einsatzzwecke, insbesondere unterschiedliche Lüfterleistungen, benötigt. Dies macht die Herstellung einer Vielzahl unterschiedlicher Lüfterradtypen erforderlich, was wiederum eine entsprechende Vielzahl von Herstellungsformen bedingt, wodurch Herstellung und Lagerhaltung teuer werden.

Die Leistung eines Lüfters läßt sich bei gleicher Form und Größe der an einer Nabe befestigten Flügelblätter in gewissem Umfang durch deren Anstellwinkel beeinflussen, wobei die konventionelle Technik wiederum eine entsprechende Vielzahl von Gießformen oder Lehren zur Herstellung solcher Lüfterräder erforderlich macht.

Die meisten bekannten Lüfterräder werden in aller Regel einstückig oder in sich fest montiert geliefert. Zu den vorerwähnten Nachteilen tritt bei diesen zusätzlich als nachteilig hinzu, daß Beschädigungen nicht oder nur sehr schwierig behoben werden können, Beschädigungen aber zumeist auch zu einer Unwucht des Lüfterrades führen, was bei fehlender Reparaturmöglichkeit einen Austausch des gesamten Lüfterrades erforderlich macht, wenn der Lüfter durch das defekte Lüfterrad nicht noch in Mitleidenschaft gezogen werden soll.

Aus der DE-A-40 33 104 ist ein elektromotorisch angetriebener Raumventilator mit einer senkrecht positionierbaren Stange sowie aus Flachmaterial bestehenden Ventilatorflügeln bekannt, wobei letztere an einem Halter oder Träger angebracht und um die Stange drehbar gelagert sind. Der Halter oder Träger steht mit einem Elektromotor in Verbindung. Um die Ventilatorflügel großflächig auszubilden, dennoch aber Lagerung und Transport kompakt zu gestalten, sind die Ventilatorflügel in den Halter oder Träger seitlich einsteckbar und willkürlich lösbar einrastbar.

Der Erfindung liegt die Aufgabe zugrunde, ein Lüfterrad anzugeben, dessen Konstruktion eine einfache Herstellung ermöglicht und zugleich auch unterschiedliche Wünsche an die Lüfterleistung vergleichsweise einfach befriedigen läßt.

Diese Aufgabe wird durch die im Anspruch 1 angegebene Erfindung gelöst. Vorteilhafte Ausgestaltungen der Erfindung sind Gegenstand der Unteransprüche.

Die Erfindung schafft einen modularen Aufbau, bei dem das Lüfterrad aus einem topfförmigen Körper und an dessen Umfang einzeln und lösbar angebrachten Flügeln besteht. Die einzelnen Flügel bestehen jeweils aus einem Flügelblatt und einem Fuß, mit dessen Hilfe das Flügelblatt an dem topfförmigen Körper befestigt ist. Die Erfindung geht diesbezüglich von der Erkenntnis aus, daß es sehr viel einfacher ist, unterschiedliche Anstellwinkel eines Flügelblatts im Bezug auf den Flügelfuß herzustellen, als dies möglich ist, wenn die Flügelblätter unmittelbar mit der Nabe verbunden sind. Es ist nämlich unschwierig möglich, mit ein und derselben Spritzform durch unterschiedliche Montage der Formenteile unterschiedliche Anstellwinkel eines Flügelblattes gegenüber dem es tragenden Fuß zu realisieren.

Die modulare Bauweise, die von der Erfindung angegeben wird, läßt es somit zu, ein und denselben Trägertopf für Flügelblätter unterschiedlicher Anstellwinkel, unterschiedlicher Form und unterschiedlicher Größen zu verwenden.

Dabei ist die Konstruktion derart getroffen, daß die Montage der Flügel an dem topfförmigen Trägerkörper extrem einfach vonstatten geht. Es brauchen hierzu nur die Flügelblattfüße in die entsprechenden Ausschnitte im Trägerkörper hineingeschoben und an diesem, beispielsweise durch Schrauben, gesichert zu werden. Ein besonderer Vorteil ist, daß die radialen Kräfte, die auf die Flügel einwirken, nicht von der vorgenannten Schraubverbindung aufgenommen werden müssen, sondern von den Rändern der Füße, die unter die entsprechenden Ränder der Ausschnitte im topfförmigen Trägerkörper greifen.

Das Einschieben der Flügelblattfüße in die Ausschnitte ist besonders dann sehr einfach, wenn die Ausschnitte sich in der Breite leicht verjüngen und die Breite der Füße entsprechend angepaßt ist. Die Füße können dann von außen in radialer Richtung an den topfförmigen Trägerkörper angesetzt und mit sehr kurzem Weg in die Ausschnitte in axialer Richtung eingeschoben werden. Diese sich verjüngende Gestalt von Auschnitt und Fuß erzeugt auch eine gewisse Keilwirkung, die einen festen Sitz der Füße am Trägerkörper gewährleistet. Besonders vorteilhaft ist, wenn die Randanschlüsse zwischen den Ausschnitten und den Flügelblattfüßen nach Art von Nut/Feder-Verbindungen gestaltet sind, was eine sichere Festlegung der Füße an dem topfförmigen Trägerkörper sichert und eine Beweglichkeit in radialer Richtung ausschließt.

Die lösbare Befestigung der Flügel am Trägerkörper bringt den weiteren Vorteil mit sich, daß es möglich ist, Flügel einzeln auszutauschen, wenn sie beschädigt sein sollten. Weiterhin ist es möglich, durch passende Zusammenstellung von Flügelsätzen etwaige Unwuchten zu vermeiden, die durch Fertigungstoleranzen entstehen könnten und die bei bekannten Lüfterrädern nur durch einen nachträglich vorgenommenen Gewichtsausgleich kompensiert werden können.

Der topfförmige Trägerkörper kann Teil eines Außenläufers eines elektrischen Außenläufermotors sein, er kann auf einen Außenläufer aufgepreßt oder aufgeschrumpft sein oder er kann auch auf eine Motorachse aufgekeilt sein und zusammen mit dem Innenläufer umlaufen, wobei er Blechpakete und Wicklungen des Motors teilweise aufnehmen kann.

Die Erfindung wird nachfolgend unter Bezugnahme auf ein in den Zeichnungen dargestelltes Ausführungsbeispiel näher erläutert. Es zeigt:
- Fig. 1: eine Stirnansicht eines Lüfterrads, wobei aus Übersichtlichkeitsgründen nur ein Flügel von fünf Flügeln angesetzt ist,
- Fig 2: einen Längsschnitt längs der Linie II-II von Fig. 1 mit einem weiteren Flügel in Bereitschaft zum Ansetzen an den Trägerkörper,
- Fig. 3: eine Ansicht des Trägerkörpers von der Rückseite,
- Fig. 4: eine Teildarstellung einer zweiten Ausführungsform der Erfindung im Längsschnitt, und
- Fig. 5: eine der Fig. 2 vergleichbare Darstellung, die im oberen und unteren Bereich der Zeichnung weitere Ausführungsformen der Erfindung zeigt.

Man erkennt in Fig. 1 und 2 einen im wesentlichen zylindrischen, topfförmigen Körper 1, nachfolgend mit Trägerkörper bezeichnet, der mit fünf Ausschnitten 2 versehen ist, die um seinen Umfang gleichmäßig verteilt angeordnet sind und sich vom Boden 3 des Trägerkörpers 1 bis kurz vor dem entgegengesetzten Rand des Trägerkörpers 1 erstrecken, sodaß dort ein durchgehend umlaufender Randbereich 4 verbleibt. Die Ausschnitte 2 verlaufen auf dem Mantel des Trägerkörpers 1 im wesentlichen in axialer Richtung, doch verengen sie sich leicht, vom Boden 3 ausgehend zum Randbereich 4 hin. Die Ausschnitte 2 erstrecken sich auch durch den Randbereich des Bodens 3 des Trägerkörpers 1. Die Ausschnitte 2 sind jeweils von zwei in axialer Richtung verlaufenden und einem in Umfangsrichtung verlaufenden Rand begrenzt, wobei diese Ränder im dargestellten Beispiel gegenüber dem Umfang des Mantels des Trägerkörpers 1 zurückgesetzt sind und, wie die Figuren 1 und 2 zeigen, um Randleisten 5a und 5b auszubilden.

Im Bereich der Ausschnitte 2 weist der Boden 3 des Trägerkörpers 1 jeweils Vertiefungen 6 auf. Im dargestellten Beispiel ist der Boden 3 von einer zentralen Bohrung 7 durchsetzt, in die eine mit einer Keilnut 8 versehende Büchse 9 eingepreßt ist.

In jedem Ausschnitt 2 mit zugehöriger Vertiefung 6 sitzt der Fuß 10 eines Flügelblatts 11. Dieser Fuß 10, wie Fig. 2 zeigt, im Querschnitt etwa L-förmige Gestalt, bestehend aus einem das Flügelblatt 11 tragenden Schenkel 12 und einem rechtwinkelig dazu verlaufenden Schenkel 13, der zur Anlage an dem Boden 3 des Trägerkörpers 1 bestimmt ist. Dieser Schenkel 13 liegt im montierten Zustand in der Vertiefung 6, wie Fig. 2 unten zeigt. Er ist mit einer Bohrung 14 versehen zur Aufnahme einer Schraube (nicht dargestellt), die in eine Gewindebohrung 15 im Boden 3 des Trägerkörpers 1 einzuschrauben ist.

Der letztgenannte Schenkel 13 weist in seinem freien Endbereich an seiner dem Boden 3 des Trägerkörpers 1 zugewandten Seite eine Schulter 16 auf, und die Vertiefung 6 im Boden 3 des Trägerkörpers 1 ist im Bereich unter der Gewindebohrung 15 mit einer passenden Schulter 17 versehen, sodaß im montierten Zustand, der in Fig. 2 unten dargestellt ist, die Schultern 16 und 17 aneinander liegen und die Schulter 17 den Fuß 10 gegen im Betrieb entstehende Zentrifugalkräfte abstützt.

Wie Fig. 2 ferner zeigt, ist der das Flügelblatt 11 tragende Schenkel 12 des Fußes 10 an seinem Rand mit Nuten 18a und 18b versehen, die zur Aufnahme der Randleisten 5a und 5b bestimmt sind, wodurch dieser Schenkel 12 von den Randleisten 5a und 5b in radialer Richtung abgestützt wird. Der genannte Schenkel 12 ist relativ steif ausgebildet, er kann, wie Fig. 2 zeigt, als massiver Körper ausgestaltet sein, oder aber auch an seiner Innenseite ausgehöhlt und mit Versteifungsrippen versehen sein, die in Axial- und in Umfangsrichtung verlaufen.

Zur Montage der Flügel an dem topfförmigen Trägerkörper 1 brauchen die Flügelfüße 10 nur an passender Stelle angesetzt und in die Ausschnitte 2 so eingeschoben zu werden, daß die Randleisten 5a und 5b in die Nuten 18a und 18b gleiten und schließlich die Schulter 16 unter die Schulter 17 gleitet. Anschliessend wird der Flügelfuß 10 durch Einschrauben einer Schraube in die Gewindebohrung 15 am Trägerkörper 1 festgelegt.

Es sei erwähnt, daß, wenn der Trägerkörper 1 aus einem Kunststoffmaterial oder Aluminiumspritzguß besteht, ein Gewindeeinsatz aus Stahl, der die Gewindebohrung 15 aufweist, in das Material des Trägerkörpers 1 eingebettet sein kann. Als weitere Materialien für den Trägerkörper 1 kommen auch Gemische aus Kunststoff und Aluminium, Schichtwerkstoffe und andere Compound-Materialien infrage. Für die Flügel einschließlich ihrer Flügelfüße kommen vergleichbare Materialien in Frage.

Fig. 3 zeigt eine Darstellung des topfförmigen Trägerkörpers 1 von seiner Rückseite. Man erkennt darin die Rückseiten der Anlageflächen etwa trapezförmiger Gestalt der Flügelfußschenkel 13 mit den Gewindebohrungen 15 und eine Versteifung durch radial verlaufende Stege 19 zwischen diesen Anlageflächen und dem Nabenbereich.

Fig. 4 zeigt eine Teildarstellung einer zweiten Ausführungsform der Erfindung im Axialschnitt, die sich von der Ausführungsform nach den Fig. 1 bis 3 dadurch unterscheidet, daß eine Halteschraube zum Sichern eines Flügels am Trägerkörper nicht durch den auf dem Boden 3 aufliegenden Schenkel 13 des Fußes 10 in den Boden 3 geschraubt wird, sondern die Schraube durch den das Flügelblatt 11 tragenden Schenkel 12 des Fußes 10 zu schrauben ist, der zu diesem Zweck eine entsprechende Bohrung 20 aufweist. Der Trägerkörper weist eine entsprechende Anzahl von Schraubbohrungen 21 an einem unter jedem Ausschnitt 2 liegenden Abschnitt des Trägerkörpers 1 auf. Im übrigen sind auch bei dieser Ausführungsform Schultern 16 und 17 an Trägerkörper 1 und Fuß 10 ausgebildet, die Fliehkräfte aufnehmen, vergleichbar dem Beispiel nach Fig. 2.

Fig. 5 zeigt eine dritte Ausführungsform der Erfindung, bei der der Fuß 10, der ein Flügeblatt 11 trägt, nur einen einzigen Schenkel 12 aufweist, der in den zugehörigen Ausschnitt 2 am Trägerkörper 1 zu schieben ist. Bei dieser Ausführungsform der Erfindung werden die Fliehkräfte allein von den Rändern von Fußschenkel 12 und Ausschnitt 2 aufgenommen. Eine durch den Schenkel 12 vergleichbar dem Beispiel nach Fig. 4 geschraubte Schraube (nicht dargestellt), die durch eine Bohrung 20 im Fuß 10 in eine Schraubbohrung 21 im Trägerkörper 1 zu schrauben ist, dient nur der Sicherung des Fußes 10 in axialer Richtung im Ausschnitt 2 des Trägerkörpers 1. Sie soll primär nicht die Fliehkräfte aufnehmen.

Anstelle der Schraubverbindung kann auch eine mit dem Fuß 10 fest verbundene Federzunge als Sicherung gegen ein Herausschieben des Fußes aus seinem Ausschnitt vorgesehen sein. Diese Lösung ist in Fig. 5 unten als Alternative dargestellt. Sie umfaßt eine Federzunge, die an dem Fuß 10 an dessen dem Flügelblatt 11 abgewandten Seite ausgebildet ist und der gegenüber der Unterseite des Fußes 10 vorsteht und elastisch in eine Ausnehmung 23 in der Unterseite des Fußschenkels 12 gedrückt werden kann, wenn der Fuß 10 in den Ausschnitt 2 im Trägerkörper 1 eingeschoben wird. Wenn der Fuß 10 vollständig in den Ausschnitt 2 eingeschoben ist, entspannt sich die Federzunge 22 wieder, wobei ihr freies Ende hinter einen Bund 24 am Trägerkörper 1 greift und so ein Lösen des Fußes 10 vom Trägerkörper 1 entgegen der Einschubrichtung verhindert. Diese Lösung ermöglicht eine besonders schnelle Befestigung der Flügel an dem Trägerkörper und erfordert keinerlei Werkzeuge. Diese Ausführungsform der Erfindung ist auch in Kombination mit einem im Querschnitt L-förmigen Flügelblattfuß nach Art der Fig. 2 und 4 verwendbar, sodaß dann auf eine Sicherung durch Schrauben verzichtet werden kann.

Wie ersichtlich, ermöglicht es die Erfindung, das Lüfterrad ggf. auch zu demontieren, um schadhaft gewordene Flügel auszutauschen. Außerdem ist es möglich, mit Hilfe unterschiedlich gewichtiger Flügelblätter bzw. Flügelblattfüße eine Auswuchtung des Lüfterrades durchzuführen.

## Patentansprüche

1. Lüfterrad mit axialem Wurf, bestehend aus einem rotationssymmetrischen Trägerkörper (1) und mehreren an dessen Umfang angebrachten, sich radial erstreckenden Flügeln (10,11),
wobei der Trägerkörper (1) ein topfförmiger Körper ist mit einem Boden (3) und einem Mantel und
der Mantel eine der Anzahl der Flügel (10,11) entsprechende Anzahl von im wesentlichen rechteckigen Ausschnitten (2) aufweist, die sich vom Boden (3) ausgehend in axialer Richtung über eine Teillänge des Mantels erstrecken,
gekennzeichnet durch folgende Merkmale:
a) die Ausschnitte (2) im Mantel erstrecken sich fluchtend durch den Randbereich des Bodens (3) und sind dort im Bereich der axial verlaufenden Ränder (5a) breiter als im Mantel,
b) die Flügel (10,11) weisen jeweils einen Fuß (10) auf, der in jeweils einem der Ausschnitte (2) von Mantel und Boden (3) des topfförmigen Körpers (1) sitzt, wobei die in axialer Richtung verlaufenden Ränder des das Flügelblatt (11) tragenden Schenkels (12) des Fußes (10) unter den axial verlaufenden Rändern (5a) des zugehörigen Ausschnitts (2) im Mantel liegen und von diesen gegen Fliehkräfte gehalten sind, und
c) der Fuß (10) ist gegen eine axiale Verschiebung gegenüber dem Trägerkörper (1) an diesem gesichert.

2. Lüfterrad nach Anspruch 1, dadurch gekennzeichnet, daß der freie, in Umfangsrichtung des Mantels verlaufende, dem Boden (3) des Trägerkörpers (1) ferne Rand des das Flügelblatt tragenden Fußes (10) unter dem in Umfangsrichtung des Mantels verlaufenden Rand (5b) des zugehörigen Mantelausschnitts (2) liegt und von diesem gegen Fliehkräfte gehalten ist.

3. Lüfterrad nach Anspruch 1 oder 2, dadurch gekennzeichnet, daß die Breite der Ausschnitte (2) in Umfangsrichtung des Mantels gesehen vom Boden (3) des Trägerkörpers (1) ausgehend gegen den entgegengesetzten Rand (4) hin leicht abnimmt.

4. Lüfterrad nach einem der vorhergehenden Ansprüche, dadurch gekennzeichnet, daß die die Flügelblattfüße (10) haltenden Ränder (5a, 5b) der Mantelausschnitte (2) jeweils gegen die Mantelumfangsfläche zurückgesetzt sind und so innerhalb des Ausschnitts (2) Randleisten (5a,5b) ausbilden, und die die Flügelblätter (11) tragenden Fußschenkel (12) an ihren freien Rändern jeweils eine Nut (18a, 18b) aufweisen, von denen die genannten Randleisten (5a, 5b) aufgenommen sind.

5. Lüfterrad nach einem der vorhergehenden Ansprüche, dadurch gekennzeichnet, daß die Füße (10) der Flügel im Querschnitt L-förmig sind und der Boden (3) des Trägerkörpers (1) jeweils im Bereich, wo ein Schenkel (13) eines Flügelblattfusses (10) aufliegt, eine Vertiefung (6) aufweist, in der der betreffende Schenkel (13) des Flügelblattfusses (10) angeordnet ist.

6. Lüfterrad nach Anspruch 5, dadurch gekennzeichnet, daß die an dem Topfboden (3) anliegenden Fußschenkel (13) im wesentlichen trapezförmige Gestalt aufweisen.

7. Lüfterrad nach Anspruch 5 oder 6, dadurch gekennzeichnet, daß die an dem Boden (3) anliegenden Fußschenkel (13) jeweils eine Schulter (16) aufweisen, die hinter eine Schulter (17) des Topfbodens (3) greift, die auf das Flügelblatt (11) wirkende Fliehkräfte aufnimmt.

8. Lüfterrad nach einem der Ansprüche 5 bis 7, dadurch gekennzeichnet, daß die an dem Boden (3) anliegenden Fußschenkel (13) mit dem Boden (3) verschraubt sind.

9. Lüfterrad nach Anspruch 8, dadurch gekennzeichnet, daß im Topfboden (3) für jeden Fußschenkel (13) wenigstens eine Gewindebohrung (15) ausgebildet ist.

10. Lüfterrad nach einem der vorhergehenden Ansprüche, dadurch gekennzeichnet, daß der topfförmige Trägerkörper (1) aus einem Kunststoffmaterial besteht und im Boden (3) des Trägerkörpers (1) für jeden Fuß (10) ein Metalleinsatz, der eine Gewindebohrung (15) aufweist, angeordnet ist.

11. Lüfterrad nach einem der Ansprüche 1 bis 7, dadurch gekennzeichnet, daß an jedem Flügelblattfuß (10) eine Federzunge (22) angebracht ist, die im montierten Zustand des Flügels hinter einem am Trägerkörper (1) ausgebildeten Bund (24) greift und den Flügelblattfuß (10) gegen axiale Verschiebung sichert.

12. Lüfterrad nach einem der vorhergehenden Ansprüche, dadurch gekennzeichnet, daß der topfförmige Trägerkörper (1) Teil eines Außenläufers eine Elektromotors ist.

13. Lüfterrad nach einem der vorhergehenden Ansprüche, dadurch gekennzeichnet, daS der Trägerkörper (1) eine mit einer Keilnut (8) versehene Axialbohrung aufweist.

14. Lüfterrad nach Anspruch 13, dadurch gekennzeichnet, daß der Trägerkörper (1) teilweise Blechpakete und Wicklungen eines elektrischen Innenläufermotors aufnimmt.

## Claims

1. Fan rotor with an axial thrust, consisting of a dynamically balanced support body (1) and a plurality of radially extending blades (10, 11) attached at the periphery of said support body, with the support body (1) being a pot-like body having a bottom (3) and a circumferential wall, with the circumferential wall comprising a number of essentially rectangular cut-outs (2) corresponding to the number of blades (10, 11), extending from the bottom (3) in the axial direction over a partial length of the circumferential wall
**characterized by** the following features:
a) the cut-outs (2) in the circumferential wall extend in alignment through the edge portion of the bottom (3) and are there wider in the region of the axially extending edges (5a) than in the circumferential wall,
b) the blades (10, 11) each comprise a foot (10) which is located in one of the cut-outs (2) of the circumferential wall and the bottom (3) of the pot-like body (1), wherein the edges of the leg (12) of the foot (10) carrying the blade (11) extending in the axial direction are located underneath the axially extending edges (5a) of the respective cut-out (2) in the circumferential wall and are retained by them against centrifugal forces, and
c) the foot (10) is secured against axial displacement with respect to the carrier body.

2. Fan rotor according to claim 1, **characterized in that** the free edge of the foot (10) holding the blade extending in circumferential direction, distal to the bottom (3) of the carrier body (1) is retained underneath the edge (5b) of the respective circumferential wall portion (2) extending in the circumferential direction and is retained thereby against centrifugal forces.

3. Fan rotor according to claim 1 or 2, **characterized in that** the width of the cut-outs (2) seen in the circumferential direction of the circumferential wall slightly decreases starting at the bottom (3) of the carrier body (1) and towards the opposite edge (4).

4. Fan rotor according to one of the preceding claims, **characterized in that** the edges (5a, 5b) of the circumferential wall cut outs (2) retaining the blade feet (10) are offset against the wall circumference and thus form edge rails (5a, 5b) within the cut-out (2) and that the foot legs (12) holding the blades (11) comprise a groove (18a, 18b) at their free edges, which receive said edge rails (5a, 5b).

5. Fan rotor according to one of the preceding claims, **characterized in that** the feet (10) of the blades have an L-shaped cross section and the bottom (3) of the carrier body (1) in the region in which a leg (13) of a blade foot (10) is supported has a recess, in which the respective leg (13) of the blade foot (10) is disposed.

6. Fan rotor according to claim 5, **characterized in that** the foot legs (13) supported at the pot bottom (3) have an essentially trapezoidal shape.

7. Fan rotor according to claim 5 or 6, **characterized in that** the foot legs (13) supported at the bottom (3) each comprise a shoulder (16) located behind a shoulder (17) of the pot bottom (3) which takes up centrifugal forces acting on the blade (11).

8. Fan rotor according to one of claims 5 to 7, **characterized in that** the foot legs (13) supported at the bottom (3) are fixed to the bottom (3) by means of screws.

9. A fan rotor according to claim 8, **characterized in that** at least one internal thread (15) is formed in the pot bottom (3) for each foot leg (13).

10. Fan rotor according to one of the preceding claims, **characterized in that** the pot-like carrier body (1) consists of a plastic material and comprises a metal inset for each foot (10) in the bottom (3) of the carrier body (1), said metal inset having an internal thread (15).

11. A fan rotor according to one of claims 1 to 7, **characterized in that** a spring tongue (22) is attached to each blade foot (10), which in assembled condition of the blade rests behind a shoulder (24) formed at the carrier body (1) and secures the blade foot (10) against axial displacement.

12. Fan rotor according to one of the preceding claim, **characterized in that** the pot-like carrier body (1) is part of an electric external rotor motor.

13. Fan rotor according to one of the preceding claims, **characterized in that** the carrier body (1) comprises an axial bore provided with a key groove (8).

14. Fan rotor according to claim 13, **characterized in that** the carrier body (1) partially receives sheet packets and windings of an electric internal rotor motor.

## Revendications

1. Roue de ventilateur à décharge axiale, constituée d'un corps de support (1) à symétrie de révolution et de plusieurs aubes (10, 11) montées sur le contour périphérique du corps de support et orientées radialement, le corps de support (1) étant un corps en forme de cuvette comportant un fond (3) et une partie périphérique, cette partie périphérique comportant, en nombre égal au nombre des aubes (10, 11), des découpes (2) pratiquement rectangulaires qui s'étendent sur une partie de la longueur de la partie périphérique en partant du fond (3) et suivant la direction axiale,
caractérisée par les particularités suivantes :
a) les découpes (2) ménagées dans la partie périphérique s'étendent, suivant le même alignement, dans la zone du bord du fond (3) et sont à cet endroit, dans la zone des bords (5a) qui s'étendent axialement, plus larges que dans la partie périphérique,
b) les aubes (10, 11) comportent chacune un pied (10) qui est logé dans l'une, associée, des découpes (2) de la partie périphérique et du fond (3) du corps (1) en forme de cuvette, tandis que les bords axiaux de la branche (12) du pied (10) qui porte la pale d'aube (11) sont situés au-dessous des bords axiaux (5a) de la découpe (2) associée ménagée dans la partie périphérique et sont maintenus par ces bords à l'encontre de l'effet de la force centrifuge, et
c) le pied (10) est immobilisé sur le corps de support (1) vis-à-vis d'un déplacement axial vis-à-vis de ce corps de support (1).

2. Roue de ventilateur selon la revendication 1, caractérisée en ce que le bord libre du pied (10) portant la paie d'aube qui est orienté suivant la direction circonférentielle de la partie périphérique et qui est éloigné du fond (3) du corps de support (1) est situé au-dessous du bord (5b) de la découpe de partie périphérique (2) associée qui est orienté suivant la direction circonférentielle de la partie périphérique et en ce qu'il est maintenu par ce bord à l'encontre de l'effet de la force centrifuge.

3. Roue de ventilateur selon la revendication 1 ou 2, caractérisée en ce que la largeur de la découpe (2) suivant la direction circonférentielle de la partie périphérique diminue légèrement du fond (3) du corps de support (1) vers le bord (4) situé du côté opposé.

4. Roue de ventilateur selon l'une des revendications précédentes, caractérisée en ce que les bords (5a, 5b) des découpes de partie périphérique (2) qui maintiennent les pieds de pale d'aube (10) sont disposés chacun en retrait vis-à-vis de la surface périphérique de la partie périphérique et forment ainsi des nervures de bord (5a, 5b) à l'intérieur de la découpe (2) et en ce que les branches (12) des pieds qui portent les pales d'aube (11) comportent chacune sur leur bord libre une rainure (18a, 18b), ces rainures servant à loger lesdites nervures de bord (5a, 5b).

5. Roue de ventilateur selon l'une des revendications précédentes, caractérisée en ce que les pieds (10) des aubes ont une forme en L en section transversale et en ce que, dans chaque zone où une branche (13) d'un pied de pale d'aube (10) prend appui, le fond (3) du corps de support (1) comporte un évidement (6) dans lequel ladite branche (13) du pied de pale d'aube (10) est disposée.

6. Roue de ventilateur selon la revendication 5, caractérisée en ce que les branches de pied (13) qui prennent appui sur le fond de cuvette (3) ont une forme pratiquement en trapèze.

7. Roue de ventilateur selon l'une des revendications 5 ou 6, caractérisée en ce que les branches de pied (13) qui prennent appui sur le fond (3) comportent chacune un épaulement (16) qui s'accroche derrière un épaulement (17) du fond de cuvette (3) qui absorbe la force centrifuge s'exerçant sur la pale d'aube (11).

8. Roue de ventilateur selon l'une des revendications 5 à 7, caractérisée en ce que les branches de pied (13) qui prennent appui sur le fond (3) sont vissées sur le fond (3).

9. Roue de ventilateur selon la revendication 8, caractérisée en ce qu'au moins un trou fileté (15) est ménagé dans le fond de cuvette (3) pour chaque branche de pied (13).

10. Roue de ventilateur selon l'une des revendications précédentes, caractérisée en ce que le corps de support (1) en forme de cuvette est en matière plastique et en ce qu une pièce métallique rapportée, qui comporte un trou fileté (15), est disposée dans le fond (3) du corps de support (1) pour chaque pied (10).

11. Roue de ventilateur selon l'une des revendications 1 à 7, caractérisée en ce que, sur chaque pied de pale d'aube (10), il est formé une languette élastique (22) qui, à l'état monté de l'aube, s'accroche derrière une collerette (24) formée sur le corps de support (1) et immobilise le pied de pale d'aube (10) vis-à-vis d'un déplacement axial.

12. Roue de ventilateur selon l'une des revendications précédentes, caractérisée en ce que le corps de support (1) en forme de cuvette (1) fait partie du rotor extérieur d'un moteur électrique.

13. Roue de ventilateur selon l'une des revendications précédentes, caractérisée en ce que le corps de support (1) comporte un alésage axial pourvu d'une rainure de clavette (8).

14. Roue de ventilateur selon la revendication 13, caractérisée en ce que le corps de support (1) sert à loger en partie les empilages de tôles et les enroulements d'un moteur électrique à rotor intérieur.
